# EUROPÄISCHE PATENTSCHRIFT

(11) **EP 1 323 496 B1**
(45) Veröffentlichungstag und Bekanntmachung des Hinweises auf die Patenterteilung: **13.02.2008**
(21) Anmeldenummer: 02406074.1
(22) Anmeldetag: 09.12.2002
(51) Int. Cl.: B24B 1/04, B28D 1/04, B23B 37/00, B23B 51/04

(54) **Ultraschallkernbohrkrone**
Core bit for ultrasonic drilling
Trépan de forage pour perçage à ultra-sons

(30) Priorität: 20.12.2001 DE 10162636
(43) Veröffentlichungstag der Anmeldung: 02.07.2003
(73) Patentinhaber: HILTI Aktiengesellschaft, 9494 Schaan (LI)
(72) Erfinder: Kauf, Adrian, 88239 Wangen (DE); Tichy, Stefan, 8882 Unterterzen (CH); Littmann, Walter, 31855 Aerzen-Grupenhagen (DE); Van Taack-Trakranen, John, 81475 München (DE); Alberg, Peter, 86916 Kaufering (DE); Cramer, Till, 6800 Feldkrich (AT)
(74) Vertreter: Wildi, Roland

(56) Entgegenhaltungen:
- DE-A- 3 635 806
- DE-A- 4 444 853

## Beschreibung

Die Erfindung bezeichnet eine um die Symmetrieachse drehend angetriebene Kernbohrkrone mit Schneid- oder Schleifkörpern zum abrasiven Abtragen von mineralischen Untergründen wie Gestein, welche eine axiale Ultraschallanregung aufweist.

Üblicherweise bestehen topfförmig ausgebildete Kernbohrkronen aus einem stirnseitig mit Schleifkörpern besetzten Zylinderrohr und einem gegenüberliegend stirnseitig verbundenen Deckel, welcher in der Achsmitte ein Einsteckende zur Aufnahme in ein zumindest drehendes Werkzeuggerät aufweist. Bei einer üblichen Überlagerung mit Ultraschall im Bereich von 20 kHz bis 200 kHz bei einer Eigenfrequenz der Kernbohrkrone wird diese von einem Aktor im Einsteckende zentral in der Achsmitte angeregt. Derartige Kernbohrkronen sind nur bis zu kleinen Durchmessern des Zylinderrohres von etwa 100 mm realisierbar, da beim Eingreifen in den Untergrund, bedingt durch das bei grösseren Durchmessern grössere Verhältnis zum Anregungsdurchmesser des Aktors, keine schwingungsrobusten, d.h. auch bei hoher Dämpfung über eine zum abrasiven Abbau benötigte Axialkraft auf das Zylinderrohr, in diesem hinreichend stabile, axiale Longitudinalschwingungen anregbar sind.

Nach der DE3812917 weist ein, in einer nicht näher bezeichneten Eigenfrequenz betriebener, Schlitzbohrer längs verlaufende Öffnungen in einer Bohrkrone auf. Zudem weist nach der DE3635806 ein bezüglich des Schwingungsbildes steuerbarer Ultraschallvibrator mehrere äquidistante Längsschlitze in einem zylinderförmigen Grundkörper auf, wodurch die Reststege als reine Longitudinalschwinger wirken.

Nach der DE4444853, die dem Oberbegriff von Anspruch 1 zugrunde liegt, weist eine Kernbohrkrone ein Zylinderrohr und einen stirnseitig verbundenen Deckel auf, welcher in der Achsmitte mit einer Eigenfrequenz zu axialen Biegeschwingungen angeregt wird. Zudem weist eine zu Biegeschwingungen angeregte Schleifscheibe mit radialen Schleifkörpern abweichender Dicke einen konzentrischen Querschnittssprung an einer geometrisch undefinierten Lage auf.

Zudem weist nach der DE19758243 ein Ultraschallwandler zur Erhöhung der Richtwirkung eines flächig abgestrahlten Schallfeldes eine Biegeschwingplatte auf, welche konzentrische Querschnittssprünge aufweist, die an Amplitudenschwingungsknotenkreisen angeordnet sind.

Die Aufgabe der Erfindung besteht in der Realisierung einer Kernbohrkrone grösseren Durchmessers mit einem bei zentraler, axialer Ultraschallanregung schwingungsrobusten Anregungsverhalten für axiale Longitudinalschwingungen im Zylinderrohr. Ein weiterer Aspekt besteht in der Erhöhung der axialen Schwingungsamplitude am axialen Ende des Zylinderrohres.

Die Aufgabe wird durch die Merkmale des unabhängigen Anspruchs gelöst. Vorteilhafte Weiterbildungen ergeben sich aus den Unteransprüchen.

Im wesentlichen weist eine Kernbohrkrone zum abrasiven Abtragen von mineralischen Untergründen mit einem stirnseitig mit Schneid- oder Schleifkörpern besetzten Zylinderrohr und einem gegenüberliegend stirnseitig verbundenen Deckel, welcher in der Achsmitte ein Einsteckende zur Aufnahme in ein zumindest drehendes Werkzeuggerät aufweist, einen bezüglich einer Sollanregungsfrequenz zur Ausbildung einer ganzzahligen Anzahl von Amplitudenschwinungsbäuchen der konzentrischen Biegeschwingung dimensionierten Deckel auf, wobei das Zylinderrohr bezüglich der Sollanregungsfrequenz zur Ausbildung einer ganzzahligen Anzahl von Amplitudenschwinungsbäuchen der axialen Longitudinalschwingungen dimensioniert ist.

Dabei weist die Kernbohrkrone im Zylinderrohr ausschließlich im Axialbereich der axialen Longitudinaleigenamplitudenschwingungsknoten umfänglich äquidistant angeordnete, längs zur Symmetrieachse orientierte, längliche Materialausnehmungen auf.

Durch die Kombination der resonant bestimmten Einzelkomponenten in Form von Deckel und Zylinderrohr ergibt sich ein bei axialer Ultraschallanregung schwingungsrobustes Anregungsverhalten der Kernbohrkrone.

Vorteilhaft weist der Deckel in der Nähe der Position eines Amplitudenschwingungsknotenkreises einer Biegeeigenschwingung einen konzentrischen Querschnittssprung auf.

Der Querschnittssprung an der Stelle eines Amplitudenschwingungsknotenkreises im Deckel dient zur Amplitudentransformation der Biegeschwingung mit einer signifikanten Erhöhung der Amplitude des am Ansatz des Zylinderrohres auftretenden Schwingungsbauches, welcher im Zylinderrohr axiale Longitudinalschwingungen mit signifikant erhöhter Amplitude anregt, die somit hinreichend schwingungsrobust angeregt sind. Die geometrische Lage dieses Amplitudenschwingungsknotenkreises liegt in der Nähe der Position der Amplitudenschwingungsknoten der konzentrisch stehenden Radialwellen, wobei es bei einem radialen Querschnittssprung zu einer geringfügigen Verschiebung der Lage der Amplitudenschwingungsknoten kommt.

Bei praktisch relevanten Kernbohrkronen wird diese vorzugsweise auf insgesamt zwei oder drei Amplitudenschwingungsknoten bezüglich der Sollanregungsfrequenz von bspw. 20 kHz dimensioniert. Ein weiter vorteilhaftes Dickenverhältnis der radial äusseren zu den radial inneren Seiten des Querschnittssprungs von 0,2 bis 0,4 bestimmt für die Lage des Querschnittssprunges am von Innen zugeordneten Knoten einen relativen Radiusbereich nach der untenstehenden Tabelle, wobei das Optimum in Klammern steht:

| Amplitudenschwingungsknoten insgesamt | Nr. des Knotens am Querschnittssprung | relativer Radius des Querschnittssprungs | Dickenverhältnis am Querschnittssprung |
|---|---|---|---|
| 3 | 1 | 0,25 - 0,40 (0,30) | 0,2 - 0,4 (0,3) |
| 3 | 2 | 0,50 - 0,70 (0,60) | 0,2 - 0,4 (0,33) |
| 2 | 2 | 0,70 - 0,90 (0,82) | 0,2 - 0,4 (0,33) |

Durch die längs zur Symmetrieachse länglichen Materialausnehmungen an den Longitudinaleigenamplitudenschwingungsknoten sind die dazwischen angeordneten Zylinderschalen im wesentlichen nicht mehr umfänglich miteinander schwingungsgekoppelt, wodurch die Anregung von parasitären, Energie verbrauchenden, Radialmoden unterdrückt wird. Durch die im Bereich der Longitudinaleigenschwingungsbäuche umfänglich miteinander schwingungsgekoppelten Zylinderschalen weist die Kernbohrkrone eine, einem schlanken Longitudinalschwinger entsprechende, Eigenfrequenz auf, welche sich von der eines Zylinderrohres unterscheidet. Die zusätzliche Energie führt zu axialen Longitudinalschwingungen mit signifikant erhöhter Amplitude, die somit hinreichend schwingungsrobust angeregt sind. Die zur Bestimmung des Axialbereichs der Materialausnehmungen benötigte Wellenlänge λ der Longitudinaleigenschwingung bei einer Frequenz f ist bestimmt mit λ = c / f wobei sich die Longitudinalwellengeschwindigkeit c über c = Quadratwurzel (E / p) aus dem Elastizitätsmodul E und der Dichte p ergibt. Vorteilhaft ergibt sich für ein als λ- Schwinger ausgebildetes Zylinderrohr eine mittlere Axialposition der Materialausnehmungen von 1/4 und/oder 3/4 seiner relative Länge.

Vorteilhaft sind die länglichen Materialausnehmungen achsparallel orientiert, wodurch keine parasitären Schermoden angeregt werden.

Vorteilhaft sind die länglichen Materialausnehmungen als Längsschlitze ausgebildet, wodurch die Radialmoden vollständig unterdrückt werden.

Vorteilhaft weist die Kernbohrkrone einen Querschnittssprung und längliche Materialausnehmungen auf, wodurch sich eine weitere Erhöhung der Amplitude durch die Überlagerung beider Einzeleffekte ergibt.

Neben einem üblicherweise direkt am ansetzenden Zylinderrohr endenden Deckel steht bei einer vorteilhaften Variante ein, im weiteren nicht dem Deckel zugehöriger, Deckelüberstand radial über das Zylinderrohr über, weiter vorteilhaft um ein Viertel der Wellenlänge der Biegeeigenschwingung, wodurch der Anteil der im Zylinderrohr angeregten Radialmoden weiter unterdrückbar ist.

Die Erfindung wird bezüglich eines vorteilhaften Ausführungsbeispiels näher erläutert mit der Darstellung einer Kernbohrkrone.

Nach der Darstellung im Teilschnitt weist eine Kernbohrkrone 1 grossen Durchmessers mit einem stirnseitig mit Schleifkörpern 2 besetzten dünnwandigen Zylinderrohr 3 und einem gegenüberliegend stirnseitig verbundenen, dünnwandigen Deckel 4, welcher in der Symmetrie- und Drehachse A ein Einsteckende 5 zur formschlüssigen Aufnahme in ein nicht dargestelltes drehendes Werkzeuggerät auf. Im Einsteckende 5 ist der, eine axiale Ultraschallschwingung anregende, Teil eines schematisch angedeuteten elektroakustischen Aktors 6 in Form eines über einen Drehtransformator induktiv mit Spannung versorgten Piezokonverters angeordnet. Der Deckel 4 weist an der radialen Stelle eines Amplitudenschwingungsknotenkreises 7 einer Biegeeigenschwingung 8 mit einem Amplitudenmaximum an der Symmetrieachse A und am Ansatz des Zylinderrohrs 3 einen konzentrischen Querschnittssprung 9 auf, wobei sich am Ansatz eine Amplitudenerhöhung ausbildet. Im Zylinderrohr 3 sind ausschliesslich im Axialbereich x der axialen Longitudinaleigenamplitudenschwingungsknoten 10 mit einem Dehnungsmaximum an beiden Stirnflächen umfänglich äquidistant angeordnete, achsparallel zur Symmetrieachse A orientierte, längliche Materialausnehmungen 11 in Form von Längsschlitzen vorhanden, welche bei 1/4 und/oder 3/4 der relativen Länge positioniert sind. Am Deckel 4 steht ein Deckelüberstand 12 radial um ein Viertel der Wellenlänge der Biegeeigenschwingung 8 über das Zylinderrohr 3 über.

## Patentansprüche

1. Kernbohrkrone zum abrasiven Abtragen von mineralischen Untergründen mit einem stirnseitig mit Schneid- oder Schleifkörpern (2) besetzten Zylinderrohr (3) und einem gegenüberliegend stirnseitig verbundenen Deckel (4), welcher in der Achsmitte ein Einsteckende (5) zur Aufnahme in ein zumindest drehendes Werkzeuggerät aufweist sowie bezüglich einer Sollanregungsfrequenz zur Ausbildung einer ganzzahligen Anzahl von Amplitudenschwinungsbäuchen der konzentrischen Biegeschwingung dimensioniert ist, **dadurch gekennzeichnet, dass** das Zylinderrohr (3) bezüglich der Sollanregungsfrequenz zur Ausbildung einer ganzzahligen Anzahl von Amplitudenschwinungsbäuchen der axialen Longitudinalschwingungen dimensioniert ist und dass im Zylinderrohr (3) ausschließlich im Axialbereich (x) der axialen Longitudinaleigenamplitudenschwingungsknoten (10) umfänglich äquidistant angeordnete, längs zur Symmetrieachse (A) orientierte, längliche Materialausnehmungen (11) vorhanden sind.

2. Kernbohrkrone nach Anspruch 1, **dadurch gekennzeichnet, dass** im Deckel (4) nahe der Stelle eines Amplitudenschwingungsknotenkreises (7) einer Biegeeigenschwingung (8) ein konzentrischer Querschnittssprung (9) vorhanden ist.

3. Kernbohrkrone nach Anspruch 1 oder 2, **dadurch gekennzeichnet, dass** die länglichen Materialausnehmungen (11) achsparallel orientiert sind.

4. Kernbohrkrone nach einem der Ansprüche 1 bis 3, **dadurch gekennzeichnet, dass** die länglichen Materialausnehmungen (11) als Längsschlitze ausgebildet sind.

5. Kernbohrkrone nach einem der vorherigen Ansprüche, **dadurch gekennzeichnet, dass** sowohl der Querschnittssprung (9) als auch längliche Materialausnehmungen (11) vorhanden sind, welche optional bei 1/4 und/oder 3/4 der relativen Länge des Zylinderrohrs (3) positioniert sind.

6. Kernbohrkrone nach einem der vorherigen Ansprüche, **dadurch gekennzeichnet, dass** am Deckel (4) ein radial über das Zylinderrohr (3) überstehender Deckelüberstand (12) vorhanden ist, welcher optional um ein Viertel der Wellenlänge der Biegeeigenschwingung (8) übersteht.

## Claims

1. Core bit for abrasive cutting of mineral components, comprising a cylindrical tube (3) provided at one end surface thereof with cutting or abrasive bodies (2), and a cover (4) provided at an opposite end surface of the cylindrical tube (3) and secured thereto and having, along a central axis thereof, a shank (5) to be received in an at least rotary power tool, which cover is dimensioned, with respect to a set excitation frequency, for forming a whole number of maximum amplitude oscillations of a concentric flexural oscillation,
**characterised in that** the cylindrical tube (3) is dimensioned, with respect to said set excitation frequency, for forming a whole number of maximum oscillations of axial longitudinal oscillations, and **in that** that the cylindrical tube (3) has, solely in an axial region (x) of axial longitudinal amplitude oscillation nodes (10), a plurality of elongate recesses (11) orientated along the central axis (A) and arranged equidistantly over the circumference of the cylindrical tube (3).

2. Core bit according to claim 1, **characterised in that** the cover (4) has a concentric projection (9), in the vicinity of the location of a nodal circle (7) of amplitude oscillations of the concentric flexural oscillation (8),

3. Core bit according to claim 1 or 2, **characterised in that** the elongate recesses (11) extend parallel to the central axis.

4. Core bit according to any one of claims 1 to 3, **characterised in that** the elongate recesses (11) are formed as elongate slots.

5. Core bit according to any one of the preceding claims, **characterised in that** both the projection (9) and elongate recesses (11) are provided, the latter being positioned at one-quarter and/or three-quarters of the relative length of the cylindrical tube (3).

6. Core bit according to any one of the preceding claims, **characterised in that** the cover (4) has a collar (12) projecting radially beyond the cylindrical tube (3) and the collar (12) optionally projects by one-quarter of the wavelength of the flexural oscillation (8).

## Revendications

1. Couronne de carottage pour l'érosion abrasive de supports minéraux, comprenant un tube cylindrique (3) garni frontalement de corps de coupe ou de meulage (2) et un couvercle (4) qui y est relié au niveau de la face frontale opposée et comporte en son centre axial une extrémité d'insertion (5) à loger dans un appareil au moins rotatif et qui, sur le plan de la fréquence d'excitation théorique, est dimensionné pour générer un nombre entier de ventres de vibration d'amplitude de la vibration de flexion concentrique, **caractérisée en ce que**, sur le plan de la fréquence d'excitation théorique, le tube cylindrique (3) est dimensionné pour générer un nombre entier de ventres de vibration d'amplitude des vibrations longitudinales axiales, et **en ce que** des évidements de matière oblongs (11) disposés à équidistance en périphérie et orientés suivant l'axe de symétrie (A) sont ménagés dans le tube cylindrique (3) uniquement dans la zone axiale (x) des noeuds vibratoires axiaux d'amplitude longitudinale propre (10).

2. Couronne de carottage selon la revendication 1, **caractérisée en ce qu'**un décrochement concentrique de section transversale (9) est ménagé dans le couvercle (4) près de l'emplacement d'un cercle de noeuds de vibrations d'amplitude (7) d'une vibration propre de flexion (8).

3. Couronne de carottage selon la revendication 1 ou 2, **caractérisée en ce que** les axes des évidements de matière oblongs (11) sont orientés parallèlement les uns aux autres.

4. Couronne de carottage selon la revendication 1 à 3, **caractérisée en ce que** les évidements de matière oblongs (11) sont conformés en fentes longitudinales.

5. Couronne de carottage selon une des revendications précédentes, **caractérisée en ce qu'**il est prévu aussi bien un décrochement de section transversale (9) que des évidements de matière oblongs (11), lesquels sont optionnellement positionnés au 1/4 et/ou aux 3/4 de la position relative du tube cylindrique (3).

6. Couronne de carottage selon une des revendications précédentes, **caractérisée en ce qu'**un débord de couvercle (12) dépassant radialement du tube cylindrique (3) et débordant optionnellement d'un quart de la longueur d'onde de la vibration propre de flexion (8) est prévu sur le couvercle (4).
